# EUROPÄISCHE PATENTSCHRIFT

(11) **EP 2 387 930 B1**
(45) Veröffentlichungstag und Bekanntmachung des Hinweises auf die Patenterteilung: **05.03.2014**
(21) Anmeldenummer: 11166680.6
(22) Anmeldetag: 19.05.2011
(51) Int. Cl.: A47L 11/08, A47L 13/16

(54) **Reinigungskörper**
Cleaning body
Corps de nettoyage

(30) Priorität: 19.05.2010 DE 102010029128
(43) Veröffentlichungstag der Anmeldung: 23.11.2011
(73) Patentinhaber: Jöst GmbH, 69483 Wald-Michelbach (DE)
(72) Erfinder: Jöst, Peter, 69518 Abtsteinach (DE)
(74) Vertreter: Hess, Peter K. G.

(56) Entgegenhaltungen:
- WO-A1-2010/147909
- DE-U1- 20 109 652
- DE-U1-202004 013 932
- DE-U1-202009 003 658
- US-A1- 2007 061 991

## Beschreibung

### 1. Gebiet der Erfindung

Die Erfindung betrifft einen Reinigungskörper zur maschinellen Bearbeitung von strukturierten Bodenbelägen. Solche Reinigungskörper werden verwendet, um schwer zu pflegende Bodenbeläge aus Kunststoff mit strukturierten Oberflächen zu reinigen.

### 2. Stand der Technik

Bodenbeläge aus Kunststoff werden in vielen Bereichen eingesetzt, zum Beispiel im Gesundheitswesen, in der Industrie und im Gewerbe, in Flughäfen, in Büround Verwaltungsgebäuden sowie in Wohnbauten. Neben Kunststoffbodenbelägen mit einer planen Oberfläche sind solche mit einer ausgeprägten Oberflächenstruktur erhältlich. Diese Oberflächenstruktur lässt die die Bodenbeläge natürlicher erscheinen und verringert die Rutschgefahr. Zum Beispiel sind Bodenbeläge mit einer Schieferstruktur, einer Holzstruktur, einer Hammerschlagoberfläche oder mit Rundnoppen bekannt. Die Strukturierung kann einige Millimeter Höhe aufweisen.

Ein gründliches Reinigen solcher Beläge stellt ein großes, bis jetzt noch nicht optimal gelöstes Problem dar. Bekannte Reinigungsprodukte und Systeme, wie zum Beispiel Bürstmaschinen mit Bürstwalzen oder Einscheibenmaschinen, Triomaschinen oder Reinigungsautomaten, welche in Verbindung mit Reinigungspads eingesetzt werden, erreichen tiefere Stellen der profilierten Oberfläche nicht, sodass eine gründliche Reinigung der gesamten Oberfläche nicht möglich ist. Insbesondere kann Schmutz aus tieferen Stellen der profilierten Oberfläche schlecht entfernt werden, da die Reinigungsmittel nur die erhabenen Stellen der strukturierten Oberfläche des Bodenbelags erreichen. Weiche Bürstwalzen erreichen zwar die tieferen Stellen der Oberflächenstruktur des Bodens, jedoch ist deren Gesamtreinigungswirkung sehr gering.

Weiterhin sind Topf- und Geschirrreinigungsschwämme bekannt, die eine nachgiebige, leicht profilierte Oberfläche aufweisen. Diese Topf- und Geschirrreinigungsschwämme werden zur manuellen Geschirrreinigung verwendet und sind prinzipbedingt nicht zur maschinellen Bodenreinigung geeignet.

Außerdem sind Polierschwämme mit einer nachgiebigen, profilierten Oberfläche bekannt, die zusammen mit flüssigen Poliermitteln zur Politur von KFZ-Lackoberflächen verwendet werden. Die Polierschwämme dürfen jedoch keine Reinigungswirkung haben, um die Lackoberfläche nicht zu beschädigen.

Die DE 2010 96 52 U1 zeigt einen Reinigungsschwamm aus einem Melamin-Formaldehyd-Harzschaum zur manuellen Entfernung von Schmutz von Möbeln. Geschirr oder auch von Autos, wobei die reinigende Seite des Reinigungs-schwamms durch eine Oberflächenprägung aufgeraut sein kann.

Die DE 20 2009 003 658 U1 zeigt ein Kombinationspad aus speziell angeordneten Melamineinlagen zur chemiefreien Reinigung von Hartbodenbelägen mittels einer Reinigungsmaschine, wobei das Melamin bei der Reinigung auf dem Boden nicht übermäßigabgenutzt wird, da es in Form von Melamineinlagen in ein übliches Reinigungspad eingebettet wird.

Die vorliegende Erfindung stellt sich daher der Aufgabe, einen Reinigungskörper zur Verwendung zur effektiven aber schonenden maschinellen Reinigung von strukturierten Bodenbelägen bereitzustellen.

### 3. Zusammenfassung der Erfindung

Die oben genannte Aufgabe wird gelöst durch einen Reinigungskörper zur Reinigung von strukturierten Bodenbelägen gemäß Patentanspruch 1, der Verwendung eines solchen Reinigungskörpers gemäß Anspruch 2 und einem Verfahren zur maschinellen Reinigung von strukturierten Bodenbelägen nach Anspruch 13.

Insbesondere wird die oben genannte Aufgabe gelöst durch einen Reinigungskörper zur Reinigung von strukturierten Bodenbelägen, aufweisend einen Grundkörper mit einer ersten planen Seite und einer zweiten Seite mit einer profilierten Oberfläche, wobei der Grundkörper nachgiebig ist und aus einem Melaminharzschaum besteht. Dadurch, dass der Grundkörper aus einem nachgiebigen Melaminharzschaum besteht und die zweite Seite eine profilierte Oberfläche aufweist, kann die zur Reinigung geeignete zweite Seite gut die tieferen Stellen des Bodenbelags erreichen. Dabei werden Teile des nachgiebigen Grundkörpers auch in die tiefen Stellen der Oberflächenstruktur des Bodenbelags gedrückt und können auch in diesen tiefen Stellen reinigen. Dies ist mit planen Reinigungskörpern nicht möglich. Der nachgiebige Melaminharzschaum hat ohne irgendwelche Beschichtungen aufgrund seiner Struktur eine leicht abrasive Wirkung und ist daher für eine schonende Reinigung von strukturierten Böden besonders gut geeignet. Durch den Einsatz eines Melaminharzschaums wird die eigentliche Oberfläche des Bodenbelags nicht angegriffen, so dass insbesondere die hervorstehenden Strukturen des Bodenbelags, im Gegensatz zu Reinigungskörpern mit einer Abrasivstoffbeschichtung, nicht beschädigt werden. Zu einer effektiven Reinigung braucht lediglich Wasser und etwas Reinigungsmittel verwendet werden. Dementsprechend ist der erfindungsgemäße Reinigungskörper zudem für eine besonders umweltfreundliche Bodenreinigung geeignet.

Das oben genannte Problem wird auch gelöst durch die Verwendung eines Reinigungskörpers zur maschinellen Reinigung von strukturierten Bodenbelägen, aufweisend einen Grundkörper mit einer ersten planen Seite und einer zweiten Seite mit einer profilierten Oberfläche, wobei der Grundkörper nachgiebig ist und aus einem Melaminharzschaum besteht. Der Reinigungskörper eignet sich aufgrund seiner nachgiebigen, profilierten Oberfläche und des leicht abrasiven duroplastischen Kunststoffmaterials sehr gut zur Reinigung von strukturierten Bodenbelägen, die mit anderen Reinigungsmitteln schwer zu reinigen sind. Eine Beschädigung der Bodenoberfläche ist durch den Melaminharzschaum jedoch ausgeschlossen. Ein weiterer Vorteil des Melaminharzschaums liegt darin, dass der Schaum sich bei der Verwendung stets leicht abträgt, sich dadurch nicht zusetzt und stets seine Abrasivität beibehält.

Bevorzugt wird der Reinigungskörper verwendet, wobei der Reinigungskörper an einer Bodenreinigungsmaschine durch bloßes Aufsetzen der Bodenreinigungsmaschine auf den auf dem Boden liegenden Reinigungskörper befestigt ist. Die Befestigung des Reinigungskörpers an der Bodenreinigungsmaschine kann durch bloßes Aufsetzen der Maschine auf den Reinigungskörper erfolgen, da diese in der Regel schwer genug ist, den Reinigungskörper per Haftreibung mitzubewegen. Ein gegebenenfalls vorhandener Borstenteller der Bodenreinigungsmaschine unterstützt diese Befestigung durch Haftreibung. Klettsysteme sind hierbei nicht notwendig.

Bevorzugt besteht der Reinigungskörper aus Melaminharzschaum wobei dieser aus einem offenzelligen und abrasiven Schaumstoffmaterial besteht. Die offenzellige Struktur weist eine besonders filigrane, räumliche Netzstruktur aus schlanken und damit leicht verformbaren Stegen auf, welche zur reinigenden Wirkung beiträgt. Insbesondere wird durch die leicht abrasive Wirkung des Schaumstoffmaterials eine gute Reinigungswirkung ohne zusätzliche Abrasivpartikel erzeugt. Damit wird die Oberfläche des Bodenbelags nicht angegriffen und dennoch gründlich gereinigt. Ein beispielhafter Melaminharzschaum wird unter dem Markenzeichen "Basotect" von der BASF AG vertrieben.

Bevorzugt weist die profilierte Oberfläche nachgiebige Noppen auf. Aufgrund der Noppen ergeben sich Erhebungen auf dem Grundkörper, sodass diese in tiefere Stellen der strukturierten Oberfläche des Bodenbelags eindringen können, bevorzugt bis auf den Grund der Oberflächenstruktur und auch dort Schmutz entfernen können.

Bevorzugt weisen die Noppen eine Pyramidenform, eine Pyramidenstumpfform, eine Kegelform, eine Kegelstumpfform oder im Querschnitt eine Wellenform auf.

Bei der Pyramidenform und Kegelform ergeben sich vergleichsweise spitze Erhebungen der Noppen, sodass fein strukturierte Bodenbeläge besser gereinigt werden können. Bei der Pyramidenstumpfform und Kegelstumpfform ergibt sich eine abgeflachte Spitze, was für gröber strukturierte Bodenbeläge, insbesondere auch für Noppenbeläge, vorteilhaft ist. Bei der im Querschnitt gesehenen Wellenform haben die Noppen eine abgerundete Spitze und gehen dann in einen eher stumpfen Noppenbereich über. Damit sind sie sowohl für feine als auch gröber strukturierte Bodenbeläge geeignet. Die Wellenform ist zudem besonders einfach zu fertigen. Die Noppenform und die Noppenabmessungen können daher an die zu reinigende strukturierte Oberfläche des Bodenbelags angepasst sein.

Bevorzugt weisen die Noppen eine Höhe von 2 mm - 50 mm, noch bevorzugter 10 mm - 20 mm auf. Mit solchen Abmaßen wird ein gutes Verhältnis zwischen Flexibilität der Noppen und der für die Reinigungswirkung erforderlichen Steifigkeit erzielt.

Bevorzugt weisen die Noppen zueinander einen Abstand von 3 mm - 50 mm, noch bevorzugter 10 mm - 20 mm auf. Mit solchen Abständen kann der verwendete Reinigungskörper optimal auf den jeweiligen Bodenbelag abgestimmt werden. Hierbei wird sichergestellt, dass auch feine Vertiefungen des Bodenbelags gereinigt werden können.

Bevorzugt weist der Melaminharzschaum eine Stauchhärte nach DIN 53577 bzw. ISO 3386 von 5 - 30 (0,5 - 3 kPa bei 40% Materialstauchung) auf. Damit ist das Schaumstoffmaterial weich genug, um die Noppen in die Vertiefungen des Bodenbelags zu drücken, um damit eine gute Reinigungsleistung zu gewährleisten.

Bevorzugt weist der Grundkörper eine Dicke von 10 mm - 60 mm, noch bevorzugter 15 mm - 30 mm und noch bevorzugter 20 mm - 25 mm auf. Durch solche Dicken des Grundkörpers wird die erforderliche Nachgiebigkeit des Reinigungskörpers bereitgestellt, die sicherstellt, dass die Bearbeitungsschicht mit dem notwendigen Druck in tiefere Bereiche der strukturierten Oberfläche eindringen kann, während andere profilierte Oberflächenbereiche der Bearbeitungsschicht höher gelegene Bereiche des Bodenbelags bearbeiten können.

Bevorzugt weist die plane Seite des Grundkörpers eine Klettadaptionsschicht insbesondere eine Klettveloursschicht auf. Eine Klettveloursschicht verbindet sich sehr gut mit einer Hakenschicht eines Klettsystems und sorgt so für eine gute schlupffreie Kraftübertragung von einer Reinigungsmaschine auf den Reinigungskörper.

In einer bevorzugten Ausführungsform ist der Grundkörper als runde Scheibe, als Rechteckzuschnitt oder im Deltaformat ausgebildet. Damit kann der Reinigungskörper auf die jeweilige Reinigungsmaschine angepasst werden, mit der er verwendet wird.

Die oben genannte Aufgabe wird auch gelöst durch ein Verfahren zur maschinellen Reinigung von strukturierten Bodenbelägen, aufweisend die folgenden Schritte:
a. Bereitstellen einer Bodenreinigungsmaschine;
b. Bereitstellen eines Reinigungskörpers aufweisend einen Grundkörper mit einer ersten planen Seite und einer zweiten Seite mit einer profilierten Oberfläche, wobei der Grundkörper nachgiebig ist und aus einem Melaminharzschaum besteht;
c. Befestigen des Reinigungskörpers an der Bodenreinigungsmaschine und
d. Bearbeiten des strukturierten Bodenbelags mit der Bodenreinigungsmaschine, wobei Bereiche der profilierten Oberfläche des Reinigungskörpers in tiefe Bereiche des strukturierten Bodenbelags eindringen.

Auch hier können mit dem Reinigungskörper tiefere Stellen eines Bodenbelags erreicht werden und somit mit einer Bodenreinigungsmaschine maschinell gereinigt werden, weil die profilierte Oberfläche des Reinigungskörpers gut in die tieferen Stellen der strukturierten Oberfläche des Bodenbelags eindringen kann. Mit gewöhnlichen Reinigungskörpern war bisher nur eine Reinigung der erhabenen Stellen des Bodenbelags möglich. Der Reinigungskörper ist bevorzugt ein erfindungsgemäßer Reinigungskörper, wie er oben beschrieben wurde.

### 4. Kurze Beschreibung der Figuren

Im Folgenden werden bevorzugte Ausführungsformen der vorliegenden Erfindung anhand der begleitenden Zeichnungen beschrieben. In denen zeigt:
- Fig. 1:: einen erfindungsgemäßen Reinigungskörper in einer perspektivischen Ansicht;
- Fig. 2:: eine Querschnittsansicht des erfindungsgemäßen Reinigungskörpers aus Fig. 1;
- Fig. 3:: eine Querschnittsansicht einer weiteren Ausführungsform eines erfin-dungsgemäßen Reinigungskörpers;
- Fig. 4:: eine mikroskopische Aufnahme eines Melaminharzschaums; und
- Fig. 5A - E:: unterschiedliche Noppenformen für einen erfindungsgemäßen Reinigungskörper.

### 5. Bevorzugte Ausführungsformen

Im Folgenden werden bevorzugte Ausführungsformen der vorliegenden Erfindung anhand der begleitenden Zeichnungen beschrieben. Merkmale einzelner Ausführungsformen lassen sich mit Merkmalen anderer Ausführungsformen kombinieren, auch wenn dies nicht ausdrücklich dargestellt ist.

Die Figuren 1 - 3 zeigen einen Reinigungskörper 1 gemäß einer Ausführungsform der Erfindung. Der Reinigungskörper 1 umfasst einen nachgiebigen Grundkörper 10, der auf einer zweiten Seite 12 mit einer ebenfalls nachgiebigen profilierten Oberfläche 14 versehen ist. Die Oberfläche 14 des Reinigungskörpers 1 tritt in Kontakt mit der Oberfläche des Bodens und bewirkt dadurch die Reinigungswirkung. Auf einer ersten, der zweiten Seite 12 des Grundkörpers 10 gegenüberliegenden Seite 16 ist in einer Ausführungsform des Reinigungskörpers 1 eine Klettadaptionsschicht 30 angebracht. Mit Hilfe dieser Klettadaptionsschicht 30 lässt sich der Reinigungskörper 1 fest aber lösbar an einer Reinigungsmaschine (nicht dargestellt) befestigen.

Wie in Fig. 2 schematisch dargestellt, besteht die profilierte Oberfläche 14 aus einer Vielzahl von nachgiebigen Noppen 18. Diese bestehen bevorzugt aus dem gleichen Material wie der Rest des Grundkörpers 10 und sind einstückig mit dem Rest des Grundkörpers 10 ausgebildet. Als Material für den Grundkörper 10 wird ein Melaminharzschaum 11 verwendet, wie er stark vergrößert in Fig. 4 dargestellt ist. Dieses offenporige Material ist elastisch und weist eine Stauchhärte nach DIN 53577 bzw. ISO 3386 von 5 - 30 auf. Dies entspricht einem Druck von 0,5 - 3 kPa bei 40% Stauchung des Materials.

Daneben ist der Melaminharzschaum, wie in Fig. 4 zu sehen, sehr offenzellig und besteht im Wesentlichen aus räumlich angeordneten stabförmigen Stegen 13, die untereinander an Verbindungsstellen 15 miteinander verbunden sind. Durch diese sehr offenzellige Struktur ergibt sich die leichte Abrasivität des verwendeten Materials, die für die gute Reinigungswirkung ursächlich ist. Der Melaminharzschaum 11 hat zudem den Vorteil, dass die Reinigungswirkung im Verlauf der Benutzung nicht nachlässt. Die strukturierte Oberfläche des Reinigungskörpers 1 wird nämlich während der Benutzung leicht abgetragen, so dass immer neue Stege 13 mit dem zu reinigenden Bodenbelag in Kontakt treten. Der Melaminharzschaum 11 ist daher quasi "selbstschärfend" und daher stets abrasiv genug, um die gewünschte Reinigungswirkung zu erzielen.

Die Form der Noppen 18 kann je nach Anwendungsfall bzw. dem zu reinigenden Bodenbelag unterschiedlich sein. In Fig.1 ist die Noppenform im Querschnitt eine Wellenform. Andere Noppenformen sind in den Figuren 5A - E dargestellt, wobei Fig. 5A einen Grundkörper 10 mit kegelförmigen Noppen 18, Fig. 5B einen Grundkörper 10 mit kegelstumpfförmigen Noppen 18, Fig. 5C einen Grundkörper 10 mit pyramidenförmigen Noppen 18, Fig. 5D einen Grundkörper 10 mit pyramidenstumpfförmigen Noppen 18 und Fig. 5E wiederum einen Grundkörper 10 mit im Querschnitt wellenförmigen Noppen 18 zeigt. Die Noppen 18 können jedoch auch andere Formen und Mischformen der gezeigten Formen aufweisen. Für die Reinigung eines Kunststoffbodens mit Schieferstruktur wird man zweckmäßigerweise eine spitzer ausgebildete Noppenform wählen, beispielsweise eine spitze Pyramidenstruktur oder Kegelstruktur, während man für die Reinigung eines Bodens mit Hammerschlag- oder Rundnoppenstruktur eher eine an der Spitze rund ausgebildete Noppe einsetzen wird.

Übliche Höhen h der Noppen 18 betragen von 2 mm - 50 mm, bevorzugt 10 mm - 20 mm. Solche Höhen stellen einerseits die notwendige Nachgiebigkeit und Flexibilität der Noppen 18 bereit, sind aber so gewählt, dass gleichzeitig die für die Reinigungswirkung notwendige Steifigkeit und Stabilität der Noppen 18 gegeben ist. Bevorzugt sind die Noppen 18, wie in Fig. 1 zu sehen, in einem regelmäßigen Muster an der Oberfläche 14 angeordnet, wobei der Abstand a der Noppen untereinander, wie in Fig. 2 dargestellt, bevorzugt 3 mm - 50 mm beträgt. Auch ein Abstand a von 10 mm - 20 mm hat sich bei bestimmten Reinigungsaufgaben bewährt.

Übliche Dicken D des Grundkörpers 10 betragen 10 mm - 60 mm, bevorzugt 15 mm - 30 mm und noch bevorzugter 20 mm - 25 mm. Die Dicke D des Grundkörpers 10, die Höhe h der Noppen 18 und deren Abstand a wird so gewählt, dass bei der Verwendung des Reinigungskörpers 1 die Stauchung der Noppen 18 beim benötigten Anpressdruck der Maschine auf den Boden in einem Bereich liegt, der eine gute Eindringung und damit eine gute Reinigung auch in den tieferen Bereichen bzw. dem Grund der Oberflächenstruktur ermöglicht. Versuche haben gezeigt, dass eine Stauchung der Noppen von 30 - 70 % gute Reinigungsergebnisse bei strukturierten Kunststoffböden liefert. Damit kann sich die profilierte Oberfläche 14 des Reinigungskörpers 1 der Struktur des Bodenbelags anpassen, so dass ein nahezu gleichmäßiger Druck auf der gesamten Reinigungsfläche erzielt wird.

Die Klettadaptionsschicht 30 kann aus einem Klettvelours oder Klettvlies bestehen, das auf die zweite Seite 12 des Grundkörpers 10 mit einem geeigneten Klebstoff aufgeklebt wird. Über die Klettadaptionsschicht 30 kann der Reinigungskörper 1 an einem Reinigungsteller oder Reinigungsmittelhalter befestigt werden.

Es sollte erwähnt werden, dass erfindungsgemäße Reinigungskörper 1 gleichermaßen auch zum Reinigen strukturierter und planer Kunststoff-, Kautschuk-, Holzböden, insbesondere Dielenböden, Marmor- und Feinsteinböden geeignet sind.

Fig. 3 zeigt eine Ausführungsform eines erfindungsgemäßen Reinigungskörpers 1 bei der die erste Seite 16 nicht mit einer Klettadaptionsschicht 30 versehen ist. Diese Ausführungsform eignet sich daher insbesondere für Bodenreinigungsmaschinen, die einen oder mehrere Drehteller aufweisen. Hier kann die Bodenreinigungsmaschine einfach auf den auf dem Boden liegenden Reinigungskörper 1 aufgesetzt werden, so dass dieser per Reibschluss vom entsprechenden Drehteller mitbewegt wird. Zur Verbesserung der Reibung kann der Drehteller an seiner Unterseite mit Borsten versehen sein, die in die erste Seite 16 des Grundkörpers 10 eindringen. Eine Verankerung über ein Klettsystem ist in diesem Fall nicht notwendig.

Die erfindungsgemäßen Reinigungskörper 1 eignen sich insbesondere zur Verwendung mit solchen Bodenreinigungsmaschinen. Sie können jedoch auch mit anderen Reinigungsgeräten verwendet werden, beispielsweise mit Handreinigungsmaschinen. In jedem Fall ist die Außenkontur des Reinigungskörpers 1 dann auf die Reinigungsmaschine angepasst. Übliche Formen sind rund, rechteckig oder das sog. Deltaformat. Bei der Verwendung von Einscheiben-Bodenreinigungsmaschinen haben die Reinigungskörper 1 eine runde Außenkontur und einen Durchmesser je nach Maschine von 370 mm - 500 mm.

### Bezugszeichenliste

- 1: Reinigungskörper
- 10: Grundkörper
- 11: Melaminharzschaum
- 12: zweite Seite
- 13: Stege
- 14: nachgiebige profilierte Oberfläche
- 15: Verbindungsstellen
- 16: erste Seite
- 18: nachgiebige Noppen
- 30: Klettadaptionsschicht

## Patentansprüche

1. Reinigungskörper (1) zur maschinellen Reinigung von strukturierten Bodenbelägen, aufweisend:
a. einen Grundkörper (10) mit einer ersten planen Seite (16) und einer zweiten Seite (12) mit einer profilierten Oberfläche (14); wobei
b. der Grundkörper (10) nachgiebig ist; und
c. aus einem Melaminharzschaum (11) besteht.

2. Verwendung eines Reinigungskörpers (1), aufweisend:
a. einen Grundkörper (10) mit einer ersten planen Seite (16) und einer zweiten Seite (12) mit einer profilierten Oberfläche (14); wobei
b. der Grundkörper (10) nachgiebig ist; und
c. aus einem Melaminharzschaum (11) besteht;
zur maschinellen Reinigung von strukturierten Bodenbelägen.

3. Verwendung eines Reinigungskörpers gemäß Anspruch 2, wobei der Reinigungskörper (1) an einer Bodenreinigungsmaschine durch bloßes Aufsetzen der Bodenreinigungsmaschine auf den auf dem Boden liegenden Reinigungskörper (1) befestigt ist.

4. Reinigungskörper gemäß Anspruch 1 oder Verwendung eines Reinigungskörpers gemäß einem der Ansprüche 2 oder 3, wobei der Melaminharzschaum (11) aus einem offenzelligen und abrasiven Schaumstoffmaterial besteht.

5. Reinigungskörper gemäß Anspruch 1 oder 4 oder Verwendung eines Reinigungskörpers gemäß einem der Ansprüche 2 - 4, wobei die profilierte Oberfläche (14) nachgiebige Noppen (18) aufweist.

6. Reinigungskörper gemäß Anspruch 5 oder Verwendung eines Reinigungskörpers gemäß Anspruch 5, wobei die Noppen (18) eine Pyramidenform, eine Pyramidenstumpfform, eine Kegelform, eine Kegelstumpfform oder im Querschnitt eine Wellenform aufweisen.

7. Reinigungskörper gemäß Anspruch 5 oder 6 oder Verwendung eines Reinigungskörpers gemäß Anspruch 5 oder 6, wobei die Noppen (18) eine Höhe (h) von 2 mm - 50 mm, bevorzugt 10 mm - 20 mm aufweisen.

8. Reinigungskörper gemäß Anspruch 5-7 oder Verwendung eines Reinigungskörpers gemäß einem der Ansprüche 5-7, wobei die Noppen zueinander einen Abstand (a) von 3 mm - 50 mm, bevorzugt 10 mm - 20 mm aufweisen.

9. Reinigungskörper gemäß Anspruch 1 oder 4-8 oder Verwendung eines Reinigungskörpers gemäß einem der Ansprüche 2 - 8, wobei der Melaminharzschaum (11) eine Stauchhärte nach DIN 53577 bzw. ISO 3386 von 5 - 30 aufweist.

10. Reinigungskörper gemäß Anspruch 1 oder 4-9 oder Verwendung eines Reinigungskörpers gemäß einem der Ansprüche 2-9, wobei der Grundkörper (10) eine Dicke von 10 mm - 60 mm, bevorzugt 15 mm - 30 mm und noch bevorzugter 20 mm - 25 mm aufweist.

11. Reinigungskörper gemäß Anspruch 1 oder 4-10 oder Verwendung eines Reinigungskörpers gemäß einem der Ansprüche 2 - 10, wobei die erste plane Seite (16) des Grundkörpers (10) eine Klettadaptionsschicht (30) insbesondere eine Klettveloursschicht aufweist.

12. Reinigungskörper gemäß Anspruch 1 oder 4-11 oder Verwendung eines Reinigungskörpers gemäß einem der Ansprüche 2 - 11, wobei der Grundkörper (10) als runde Scheibe, als Rechteckzuschnitt oder im Deltaformat ausgebildet ist.

13. Verfahren zur maschinellen Reinigung von strukturierten Bodenbelägen, aufweisend die folgenden Schritte:
a. Bereitstellen einer Bodenreinigungsmaschine;
b. Bereitstellen eines Reinigungskörpers (1) aufweisend einen Grundkörper (10) mit einer ersten planen Seite (16) und einer zweiten Seite (12) mit einer profilierten Oberfläche (14), wobei der Grundkörper (10) nachgiebig ist und aus einem Melaminharzschaum (11) besteht;
c. Befestigen des Reinigungskörpers (1) an der Bodenreinigungsmaschine; und
d. Bearbeiten des strukturierten Bodenbelags mit der Bodenreinigungsmaschine, wobei Bereiche der profilierten Oberfläche (14) des Reinigungskörpers (1) in tiefe Bereiche des strukturierten Bodenbelags eindringen.

14. Verfahren zur maschinellen Reinigung von strukturierten Bodenbelägen, gemäß Anspruch 13, wobei der Reinigungskörper (1) ein Reinigungskörper nach einem der Ansprüche 1 oder 4 - 12 ist.

## Claims

1. Cleaning body (1) for machine-based cleaning of structured floorings, comprising:
a. a base body (10), comprising a first plane side (16) and a second side (12), wherein the second side (12) comprises a textured surface (14); wherein
b. the base body (10) is resilient; and
c. consists of a melamine resin foam (11).

2. Use of a cleaning body (1), comprising:
a. a base body (10), comprising a first plane side (16) and a second side (12), wherein the second side (12) comprises a textured surface (14); wherein
b. the base body (10) is resilient; and
c. consists of a melamine resin foam (11)
for machine-based cleaning of structured floorings.

3. Use of a cleaning body according to claim 2, wherein the cleaning body (1) is attached to a floor cleaning machine by mere putting the floor cleaning machine on the cleaning body (1) lying on the floor.

4. Cleaning body according to claim 1 or use of a cleaning body according to one of the claims 2 or 3, wherein the melamine resin foam (11) consists of an open-cell and abrasive foam material.

5. Cleaning body according to one of the claims 1 or 4 or use of a cleaning body according to one of the claims 2 to 4, wherein the textured surface (14) comprises resilient burls (18).

6. Cleaning body according to claim 5 or use of a cleaning body according to claim 5, wherein the burls (18) comprise a pyramid-shape, a pyramidfrustum-shape, a cone-shape, a cone-frustum-shape or in cross section a wave-shape.

7. Cleaning body according to one of the claims 5 or 6 or use of a cleaning body according to one of the claims 5 or 6, wherein the burls (18) comprise a height (h) of 2 mm to 50 mm, preferably of 10 mm to 20 mm.

8. Cleaning body according to one of the claims 5 to 7 or use of a cleaning body according to one of the claims 5 to 7, wherein the burls comprise a distance (a) to each other of 3 mm to 50 mm, preferably of 10 mm to 20 mm.

9. Cleaning body according to one of the claims 1 or 4 to 8 or use of a cleaning body according to one of the claims 2 to 8, wherein the melamine resin foam (11) comprises a compression hardness of 5 to 30 according to DIN 53577 and ISO 3386, respectively.

10. Cleaning body according to one of the claims 1 or 4 to 9 or use of a cleaning body according to one of the claims 2 to 9, wherein the base body (10) comprises a thickness of 10 mm to 60 mm, preferably of 15 mm to 30 mm and more preferably of 20 mm to 25 mm.

11. Cleaning body according to one of the claims 1 or 4 to 10 or use of a cleaning body according to one of the claims 2 to 10, wherein the first plane side (16) of the base body (10) comprises a hook-and-loop adaption layer (30), in particular a hook-and-loop velour layer.

12. Cleaning body according to one of the claims 1 or 4 to 11, or use of a cleaning body according to one of the claims 2 to 11, wherein the base body (10) is realized as a round disc, as a rectangular cut or in a delta format.

13. Method for machine-based cleaning of structured floorings, comprising the following steps:
a. providing of a floor cleaning machine;
b. providing of a cleaning body (1) comprising a base body (10), comprising a first plane side (16) and a second side (12), wherein the second side (12) comprises a textured surface (14), wherein the base body (10) is resilient and consists of a melamine resin foam (11);
c. attaching of the cleaning body (1) to the floor cleaning machine; and
d. processing of the structured flooring by the floor cleaning machine, wherein areas of the textured surface (14) of the cleaning body (1) enter deep areas of the structured flooring.

14. Method for machine-based cleaning of structured floorings according to claim 13, wherein the cleaning body (1) is a cleaning body according to one of the claims 1 or 4 to 12.

## Revendications

1. Corps de nettoyage (1) pour le nettoyage mécanique de revêtements de sol structurés, comportant :
a. un corps de base (10) avec un premier côté plan (16) et un deuxième côté (12) à surface profilée (14) ;
b. le corps de base (10) étant flexible ; et
c. étant composé d'une mousse de résine de mélamine (11).

2. Utilisation d'un corps de nettoyage (1) comportant :
a. un corps de base (10) avec un premier côté plan (16) et un deuxième côté (12) à surface profilée (14) ;
b. le corps de base (10) étant flexible ; et
c. étant composé d'une mousse de résine de mélamine (11)
pour le nettoyage mécanique de revêtements de sol structurés.

3. Utilisation d'un corps de nettoyage selon la revendication 2, le corps de nettoyage (1) étant fixé à une machine de nettoyage des sols par simple pose de la machine de nettoyage des sols sur le corps de nettoyage (1) étendu sur le sol.

4. Corps de nettoyage selon la revendication 1 ou utilisation d'un corps de nettoyage selon une des revendications 2 ou 3, la mousse de résine de mélamine (11) étant composée d'une matière alvéolaire à pores ouverts et abrasive.

5. Corps de nettoyage selon la revendication 1 ou 4 ou utilisation d'un corps de nettoyage selon une des revendications 2 à 4, la surface profilée (14) présentant des picots flexibles (18).

6. Corps de nettoyage selon la revendication 5 ou utilisation d'un corps de nettoyage selon la revendication 5, les picots (18) présentant une forme de pyramide, une forme de pyramide tronquée, une forme de cône, une forme de cône tronqué ou, en coupe transversale, une forme d'onde.

7. Corps de nettoyage selon la revendication 5 ou 6 ou utilisation d'un corps de nettoyage selon la revendication 5 ou 6, les picots (18) présentant une hauteur (h) de 2 mm à 50 mm, de préférence de 10 mm à 20 mm.

8. Corps de nettoyage selon une des revendications 5 à 7 ou utilisation d'un corps de nettoyage selon une des revendications 5 à 7, les picots présentant entre eux une distance (a) de 3 mm à 50 mm, de préférence de 10 mm à 20 mm.

9. Corps de nettoyage selon une des revendications 1 ou 4 à 8 ou utilisation d'un corps de nettoyage selon une des revendications 2 à 8, la mousse de résine de mélamine (11) présentant une dureté à la compression selon DIN 53577 ou ISO 3386 de 5 à 30.

10. Corps de nettoyage selon une des revendications 1 ou 4 à 9 ou utilisation d'un corps de nettoyage selon une des revendications 2 à 9, le corps de base (10) présentant une épaisseur de 10 mm à 60 mm, de préférence de 15 mm à 30 mm et encore plus de préférence de 20 mm à 25 mm.

11. Corps de nettoyage selon une des revendications 1 ou 4 à 10 ou utilisation d'un corps de nettoyage selon une des revendications 2 à 10, le premier côté plan (16) du corps de base (10) présentant une couche d'adaptation auto-agrippante (30), en particulier une couche en velcro.

12. Corps de nettoyage selon une des revendications 1 ou 4 à 11 ou utilisation d'un corps de nettoyage selon une des revendications 2 à 11, le corps de base (10) étant conçu sous la forme d'un disque circulaire, d'une pièce découpée rectangulaire ou d'un delta.

13. Procédé de nettoyage mécanique de revêtements de sol structurés, présentant les étapes suivantes :
a. mise à disposition d'une machine de nettoyage des sols ;
b. mise à disposition d'un corps de nettoyage (1) comportant un corps de base (10) avec un premier côté plan (16) et un deuxième côté (12) à surface profilée (14), le corps de base (10) étant flexible et étant composé d'une mousse de résine de mélamine (11) ;
c. fixation du corps de nettoyage (1) à la machine de nettoyage des sols ; et
d. traitement du revêtement de sol structuré avec la machine de nettoyage des sols, des zones de la surface profilée (14) du corps de nettoyage (1) pénétrant alors dans les zones profondes du revêtement de sol structuré.

14. Procédé de nettoyage mécanique de revêtements de sol structurés selon la revendication 13, le corps de nettoyage (1) étant un corps de nettoyage selon une des revendications 1 ou 4à2.
